# EUROPÄISCHE PATENTSCHRIFT

(11) **EP 3 207 201 B1**
(45) Veröffentlichungstag und Bekanntmachung des Hinweises auf die Patenterteilung: **05.08.2020**
(21) Anmeldenummer: 15770546.8
(22) Anmeldetag: 28.09.2015
(51) Int. Cl.: E05F 15/40, E05F 15/63

(54) **DREHFLÜGELTÜRANTRIEB UND DREHFLÜGELTÜR**
SWING DOOR DRIVE AND SWING DOOR
ACTIONNEUR DE PORTE PIVOTANTE ET PORTE PIVOTANTE

(30) Priorität: 13.10.2014 DE 102014114842; 17.10.2014 DE 102014115189
(43) Veröffentlichungstag der Anmeldung: 23.08.2017
(73) Patentinhaber: Hörmann KG Antriebstechnik, 33803 Steinhagen (DE)
(72) Erfinder: SANKE, Michael, 33378 Rheda-Wiedenbrück (DE); BEHNKE, Thomas, 32257 Bünde (DE); SCHRÖDER, Alexander, 49324 Melle (DE)
(74) Vertreter: Kastel, Stefan
(86) Internationale Anmeldenummer: PCT/EP2015/072288
(87) Internationale Veröffentlichungsnummer: WO 2016/058817

(56) Entgegenhaltungen:
- EP-A2- 2 388 424
- US-A- 5 687 507

## Beschreibung

Die Erfindung betrifft einen Drehflügeltürantrieb für eine Drehflügeltür sowie eine mit dem Drehflügeltürantrieb angetriebene Drehflügeltür.

Drehflügel-Türantriebe sind beispielsweise aus der DE 20 2005 021 752 U1, der DE 10 2006 062 333 A1, der DE 10 2005 001 328 A1, der DE 10 2004 061 630 B4, der DE 10 2004 061 629 A1, der DE 10 2004 061 624 B3 und der US 5 687 507 A bekannt.

Ein Drehflügeltürantrieb mit den Merkmalen des Oberbegriffs von Anspruch 1 ist aus EP 2 388 424 A2 bekannt.

Türen, wie Drehflügeltüren, werden zunehmend auch im privaten Bereich mit Kraftantrieben ausgestattet. Kraftangetriebene Türen sollten so ausgestaltet sein, dass sie keine Gefahr für den Nutzer darstellen.

Die zuvor genannten Türantriebe werden mit Sicherungsvorrichtungen versehen. Beispielsweise kann die aufgenommene Leistung des Antriebsmotors als Maß dafür dienen, ob das Türblatt auf ein Hindernis aufgetroffen ist.

Die Energie, die bei einem Aufprall eines Tores auf ein Hindernis entsteht, ist grundsätzlich von der Masse des Türblattes, das auch als Drehflügel bezeichnet wird, und dessen Geschwindigkeit abhängig. Aufgrund der Kinematik der häufig anzutreffenden Stangengetriebe, beispielsweise in Gestalt eines Scherengestänges, das auch manchmal als Standardgestänge bezeichnet wird, oder eines Gleitgestänges ist die Geschwindigkeit des Türblattes nicht proportional zu der Drehzahl des Antriebsmotors. Daraus folgt meist, dass bei konstanter Motordrehzahl die Geschwindigkeit des Türblattes variiert. Insbesondere kann beim Öffnen des Türblattes die Geschwindigkeit gegen Ende der Bewegung stark zunehmen.

Bisher ist es üblich, Maße anzugeben, wie man den Türantrieb an die Tür anbinden kann. Bei Verwendung einer Gleitschiene wird beispielsweise eine bestimmte Tiefe in der Laibung vorgeschlagen. Ferner kann derzeit nur programmiert werden, ob ein Scherengestänge oder eine Gleitschiene verwendet wird.

Unterschiedliche Montagevarianten, d.h. Montagearten, sorgen bei Drehflügeltürantrieben jedoch für völlig unterschiedliche kinematische Verhältnisse. Die Norm DIN-EN 16005 schlägt für einen sogenannten Niedrigenergie-Betrieb vor, dass die maximale kinetische Energie an der Hauptschließkante 1,69 J nicht überschreitet.

Die Energie wird aus der Geschwindigkeit der Hauptschließkante bestimmt, d. h. aus der Zeit über einen gewissen Türwinkel ableitet. Deshalb wird bisher bei einer Abnahme mit der Stoppuhr überprüft, ob die Zeiten auch eingehalten werden.

Dies bedeutet aber auch, dass, wenn man sanft startet und sanft stoppt, in der Schnellfahrt zwar die Energie-Forderung ggf. verletzt, aber dennoch die Energiebedingung einzuhalten scheint.

Es ist Aufgabe der Erfindung, angetriebene Drehflügeltüren hinsichtlich ihrer Sicherheit zu verbessern.

Die Aufgabe wird durch den Gegenstand des unabhängigen Anspruchs gelöst.

Vorteilhafte Weiterbildungen sind Gegenstand der abhängigen Ansprüche.

Die Erfindung schafft einen Drehflügeltürantrieb zum Antreiben eines um eine Hochachse drehbaren Drehflügels einer Drehflügeltür mit einer Drehflügelantriebseinrichtung, die zum Antreiben des Drehflügels ausgebildet ist und eine Drehflügeltürantriebswelle sowie ein Stangengetriebe aufweist, das ausgebildet ist, die Drehflügeltürantriebswelle mit dem Drehflügel mechanisch zu verbinden, und mit einer Montagearteingabeeinrichtung, die zum Eingeben oder Erfassen einer Drehflügeltürantriebsmontageart des Drehflügeltürantriebs ausgebildet ist, wobei die Montagearteingabeeinrichtung zum Eingeben oder Erfassen des Abstandes zwischen einer Drehflügeltürantriebswelle und der Hochachse ausgebildet ist. Der Drehflügeltürantrieb umfasst ferner eine Schließkantenbewegungserfassungs-einrichtung, die zum Ermitteln einer Momentanschließkantengeschwindigkeit und/oder einer Momentanschließkantenbeschleunigung einer Schließkante des Drehflügels auf Basis der gespeicherten Drehflügeltürantriebsmontageart ausgebildet ist. Der Drehflügeltürantrieb umfasst weiter eine Drehflügelantriebseinrichtungssteuereinrichtung zum Steuern der Drehflügelantriebseinrichtung auf Basis der Drehflügeltürantriebsmontageart und der ermittelten Momentanschließkantengeschwindigkeit und/oder der ermittelten Momentanschließkantenbeschleunigung.

Es ist bevorzugt, dass die Montagearteingabeeinrichtung ausgebildet ist, aus der eingegebenen oder erfassten Drehflügeltürantriebsmontageart einen Wertebereich für den Abstand und/oder die relative Lage einer Drehflügeltürantriebswelle und der Hochachse zu ermitteln.

Es ist bevorzugt, dass in die Montagearteingabeeinrichtung wenigstens zwei Drehflügeltürantriebsmontagearten eingebbar sind, die aus der folgenden Gruppe ausgewählt sind:
- Sturzmontage, Gleitgestänge, Bandseite;
- Sturzmontage, Gleitgestänge, Gegenbandseite;
- Sturzmontage, Scherengestänge, Gegenbandseite;
- Drehflügelmontage, Gleitgestänge, Bandseite;
- Drehflügelmontage, Gleitgestänge, Gegenbandseite;
- Drehflügelmontage, Scherengestänge, Bandseite;

Es ist bevorzugt, dass die Montagearteingabeeinrichtung zum Eingeben oder Erfassen einer Sturzmontageposition ausgebildet ist.

Es ist bevorzugt, dass die Montagearteingabeeinrichtung zum Eingeben oder Erfassen einer Drehflügelmontageposition ausgebildet ist.

Es ist bevorzugt, dass die Montagearteingabeeinrichtung zum Eingeben oder Erfassen einer Laibungstiefe ausgebildet ist.

Es ist bevorzugt, dass die Montagearteingabeeinrichtung zum Eingeben oder Erfassen eines Drehflügelüberschlags ausgebildet ist.

Es ist bevorzugt, dass die Montagearteingabeeinrichtung zum Eingeben der Drehflügeltürantriebsmontageart eine oder mehrere Tasten umfasst.

Es ist bevorzugt, dass die Montagearteingabeeinrichtung zum Eingeben der Drehflügeltürantriebsmontageart einen oder mehrere Schalter umfasst.

Es ist bevorzugt, dass die Montagearteingabeeinrichtung zum Eingeben der Drehflügeltürantriebsmontageart eine Drahtlosschnittstelle umfasst.

Es ist bevorzugt, dass die Schließkantenbewegungserfassungseinrichtung ein Drehgebermessmodul zum Erfassen einer Drehflügeltürantriebsmotordrehzahl und/oder eines Drehflügeltürantriebsmotordrehwinkels aufweist.

Es ist bevorzugt, dass die Schließkantenbewegungserfassungseinrichtung ein Schließkantenbewegungs-Ermittlungsmodul aufweist, das ausgebildet ist aus der Drehflügeltürantriebsmotordrehzahl und/oder dem Drehflügeltürantriebsmotordrehwinkel und der Drehflügeltürantriebsmontageart die Momentanschließkantengeschwindigkeit und/oder die

Momentanschließkantenbeschleunigung der Schließkante des Drehflügels zu ermitteln.

Gemäß einem weiteren Aspekt schafft die Erfindung eine Drehflügeltür mit einem zuvor beschriebenen Drehflügeltürantrieb.

Vorzugsweise schafft die Erfindung eine Steuervorrichtung für einen Drehflügeltürantrieb zum Antreiben eines Drehflügels einer Drehflügeltür mit einer Montagearteingabeeinrichtung, die zum Eingeben oder Erfassen einer Drehflügeltürantriebsmontageart des Drehflügeltürantriebs ausgebildet ist, mit einer Schließkantenbewegungserfassungseinrichtung, die zum Ermitteln einer Momentanschließkantengeschwindigkeit und/oder einer Momentanschließkantenbeschleunigung einer Schließkante des Drehflügels auf Basis der Drehflügeltürantriebsmontageart ausgebildet ist und mit einer Drehflügeltürantriebssteuereinrichtung zum Steuern des Drehflügeltürantriebs auf Basis der Drehflügeltürantriebsmontageart und der ermittelten Momentanschließkantengeschwindigkeit und/oder der ermittelten Momentanschließkantenbeschleunigung.

Wesentlich für die Kinematik des Drehflügels, also der Bestimmung der Abhängigkeit zwischen Drehgeschwindigkeit bzw. Öffnungswinkel des Drehflügels und Schließkantengeschwindigkeit und somit der Schlagenergie beim Auftreffen auf ein Hindernis ist der Abstand/die relative Lage zwischen dem Drehpunkt des Antriebs und dem Drehpunkt der Tür. Der zur Wand senkrechte Abstand in Durchgangsrichtung der Drehflügeltür zwischen der Drehflügeltürantriebswelle und der Hochachse beeinflusst im Allgemeinen das kinematische Verhalten mehr als der parallel zur Türebene verlaufende Abstand.

Der Drehflügeltürantrieb bildet die Basis für einen hohen Komfort, z. B. eine möglichst hohe Geschwindigkeit an der Hauptschließkante, unter Berücksichtigung der Anforderungen des Niedrigenergiebetriebs. Dies kann unter anderem durch das antriebsseitige Programmieren der verschiedenen Montagearten erreicht werden. Die Montageart kann beispielsweise mittels Tasten, Schaltern und/oder per Drahtlosschnittstelle programmiert werden.

Da durch die programmierte Montageart die kinematischen Verhältnisse weitgehend bekannt sind, kann die Geschwindigkeit an der Hauptschließkante so geregelt werden, dass sie während der Schnellfahrt im Wesentlichen an der durch die Energiebedingung gesetzten oberen Grenze ist.

Beispielsweise beträgt die maximal zulässige Geschwindigkeit an der Hauptschließkante eines Drehflügeltürflügels mit einer Masse von 80 kg und einer Breite von 1100 mm etwa 350 mm/s.

Ausführungsbeispiele der Erfindung werden nachfolgend anhand der beigefügten Zeichnungen näher erläutert. Darin zeigt:
- Fig. 1: ein Geschwindigkeits-Drehflügelöffnungswinkel-Diagramm der Hauptschließkante eines Drehflügeltürflügels ohne gesteuerten Antrieb für unterschiedliche Montagearten;
- Fig. 2: eine schematische Ansicht eines Ausführungsbeispiels eines Drehflügeltürantriebs;
- Fig. 3: eine Ansicht von oben auf eine Drehflügeltür mit einem Drehflügeltürantrieb in einer Montageart;
- Fig. 4: eine Seitenansicht der Drehflügeltür aus Fig. 3;
- Fig. 5: eine Ansicht von oben auf eine Drehflügeltür mit einem Drehflügeltürantrieb in einer weiteren Montageart;
- Fig. 6: eine Seitenansicht der Drehflügeltür aus Fig. 5;
- Fig. 7: eine Ansicht von oben auf eine Drehflügeltür mit einem Drehflügeltürantrieb in einer weiteren Montageart;
- Fig. 8: eine Seitenansicht der Drehflügeltür aus Fig. 7;
- Fig. 9: eine Ansicht von oben auf eine Drehflügeltür mit einem Drehflügeltürantrieb in einer weiteren Montageart;
- Fig. 10: eine Seitenansicht der Drehflügeltür aus Fig. 9;
- Fig. 11: eine Ansicht von oben auf eine Drehflügeltür mit einem Drehflügeltürantrieb in einer weiteren Montageart;
- Fig. 12: eine Seitenansicht der Drehflügeltür aus Fig. 11;
- Fig. 13: eine Ansicht von oben auf eine Drehflügeltür mit einem Drehflügeltürantrieb in einer weiteren Montageart und
- Fig. 14: eine Seitenansicht der Drehflügeltür aus Fig. 13.

Fig. 1 zeigt ein Geschwindigkeits-Drehflügelöffnungswinkel-Diagramm der Hauptschließkante eines Drehflügels 106 einer Drehflügeltür 100 ohne gesteuerten Antrieb für unterschiedliche Montagearten (I bis VI). Wie zu erkennen, überschreitet der Drehflügel 106 die zulässige Geschwindigkeit, falls keine Steuerung/Regelung verwendet wird. Kurve I ist für Sturzmontage mit einer gezogenen Gleitschiene; Kurve II ist bei Türblattmontage und gedrückter Gleitschiene; Kurve III ist bei Sturzmontage mit einer gedrückten Gleitschiene; Kurve IV ist bei Sturzmontage mit gedrücktem Scherengestänge; Kurve V ist bei Türblattmontage mit gezogener Gleitschiene und Kurve VI ist bei Türblattmontage mit gezogenem Scherengestänge aufgenommen worden.

Nachfolgend wird ein Ausführungsbeispiel eines Drehflügeltürantriebs 116 anhand der Fig. 2 bis 14 näher erläutert.

Die Drehflügeltür 100 ist, beispielsweise als Zimmertür, in einer Wand 102 angeordnet. Die Drehflügeltür 100 weist ein Türblatt 104 auf, das den Drehflügel 106 bildet. Der Drehflügel 106 ist um eine von Türbändern 108 definierten Hochachse 110 zwischen einer Offenstellung und einer Schließstellung drehbar gelagert.

Die vertikale lange Kante des Drehflügels 106, welche den Türbändern 108 abgewandt ist, wird auch als Hauptschließkante 112 bezeichnet. Die horizontale obere und untere Kante des Drehflügels 106 werden jeweils auch als Nebenschließkante 114 bezeichnet. Die Hauptschließkante 112 und die Nebenschließkanten 114 sind Beispiele für Schließkanten.

Ferner ist der Drehflügeltürantrieb 116 zum Antreiben des Drehflügels 106 vorgesehen. Der Drehflügeltürantrieb 116 kann auf unterschiedliche Weisen zum Antreiben des Drehflügels 106, wie später noch beschrieben wird, angebaut werden.

Der Drehflügeltürantrieb 116 umfasst ein Drehflügeltürantriebsgehäuse 118 eine Drehflügelantriebseinrichtung 120 zum Antreiben des Drehflügels 106 und eine Drehflügelantriebseinrichtungssteuereinrichtung 122 zum Steuern der Drehflügelantriebseinrichtung 120. Vorliegend sind die Drehflügelantriebseinrichtung 120 und die Drehflügelantriebseinrichtungssteuereinrichtung 122 in dem Drehflügeltürantriebsgehäuse 118 untergebracht. Es ist auch denkbar, dass die Drehflügelantriebseinrichtungssteuereinrichtung 122 außerhalb des Drehflügeltürantriebsgehäuses 118, beispielsweise in oder an der Wand 102 angeordnet ist.

Die Drehflügelantriebseinrichtung 120 umfasst einen Drehflügelantriebsmotor 121, der beispielsweise über ein Zahnradgetriebe eine Drehflügeltürantriebswelle 124 antreibt. Der Drehflügelantriebsmotor 121 ist beispielsweise mit einem Drehgebersensor 126 ausgestattet, der ein elektrisches Signal in Abhängigkeit eines Drehflügeltürantriebsmotordrehwinkels α ausgibt. Alternativ oder zusätzlich kann der Drehgebersensor 126 ein elektrisches Signal in Abhängigkeit einer Drehflügeltürantriebsmotordrehzahl UPM ausgeben.

Ferner weist die Drehflügeltürantriebseinrichtung 120 ein Stangengetriebe 128 auf, das die Drehflügeltürantriebswelle 124 mit dem Drehflügel 106 mechanisch verbindet. Vorliegend umfasst das Stangengetriebe 128 ein Gleitgestänge 130.

Das Gleitgestänge 130 weist eine Gleitschiene 132 und eine Gleitstange 134 auf. Die Gleitschiene 132 ist an dem Drehflügel 106 befestigt. Die Gleitstange 134 ist und in der Gleitschiene 132 verschiebbar angeordnet. Alternativ kann als Stangengetriebe 128 ein Scherengestänge 131 vorgesehen sein, das an der Drehflügeltürantriebswelle 124 und dem Drehflügel 106 befestigt ist.

Die Drehflügelantriebseinrichtungssteuereinrichtung 122 ist ausgebildet, die Drehflügeltürantriebseinrichtung 120 auf Basis einer Momentanschließkantengeschwindigkeit vₘ und/oder Momentanschließkantenbeschleunigung aₘ zu steuern, insbesondere zu regeln. Die Drehflügelantriebseinrichtungssteuereinrichtung 122 kann beispielsweise von einem Mikrocontroller 136 gebildet werden und umfasst eine Montagearteingabeeinrichtung 138 und eine Schließkantenbewegungserfassungseinrichtung 140.

Die Montagearteingabeeinrichtung 138 ist zum Eingeben einer Drehflügeltürantriebsmontageart DMA ausgebildet. Dies kann beispielsweise durch Tasten 142, Schalter 144 oder per Drahtlosschnittstelle 146 erfolgen. Die ausgewählte Drehflügeltürantriebsmontageart DMA kann in der Schließkantenbewegungserfassungseinrichtung 140 gespeichert werden. Die Montagearteingabeeinrichtung 138 kann auch separat von der Drehflügeltürantriebssteuereinrichtung 122 angeordnet sein.

Die Schließkantenbewegungserfassungseinrichtung 140 ist ausgebildet, die Momentanschließkantengeschwindigkeit vₘ und/oder Momentanschließkantenbeschleunigung aₘ mit Hilfe der Drehflügeltürantriebsmontageart DMA zu ermitteln. Die Schließkantenbewegungserfassungseinrichtung 140 umfasst ein Drehgebermessmodul 148, Speichermodul 150 und ein Schließkantenbewegungs-Ermittlungsmodul 152.

Das Drehgebermessmodul 148 ist ausgebildet die Signale des Drehgebersensors 126 zu verarbeiten und beispielsweise aus einer Drehflügeltürantriebsmotorlaufzeit T des Drehflügelantriebsmotors 124 und aus der Drehflügeltürantriebsmotordrehzahl UPM den Drehflügeltürantriebsmotordrehwinkel α zu ermitteln. Alternativ oder zusätzlich der Drehflügeltürantriebsmotordrehwinkel α auch direkt gemessen werden.

Das Speichermodul 150 enthält die gespeicherte Drehflügeltürantriebsmontageart DMA. Die Drehflügeltürantriebsmontageart DMA enthält beispielsweise Angaben darüber, ob der Drehflügeltürantrieb 116 am Sturz oder dem Drehflügel 106, der Band- oder der Gegenbandseite der Drehflügeltür 100 montiert ist und welche Art von Stangengetriebe 128 verwendet wird. Zusätzlich kann die Drehtürantriebsmontageart DMA Angaben über die Laibungstiefe und den Drehflügelüberschlag sowie einen x-Abstand dₓ der Drehflügeltürantriebswelle 124 in x-Richtung von der Hochachse 110 enthalten.

Das Schließkantenbewegungs-Ermittlungsmodul 152 ist ausgebildet eine Momentanschließkantengeschwindigkeit vₘ und/oder Momentanschließkantenbeschleunigung aₘ zu ermitteln. Die Momentanschließkantengeschwindigkeit vₘ und/oder Momentanschließkantenbeschleunigung aₘ hängt im Wesentlichen von einem y-Abstand d_{y} ab. Aus der Kenntnis der Drehflügeltürmontageart DMA wird von dem Schließkantenbewegungs-Ermittlungsmodul 152 für den y-Abstand d_{y} in y-Richtung zwischen der Hochachse 110 und der Drehflügeltürantriebswelle 124 ein Wertebereich ermittelt. Kennt man die Breite des Drehflügels 106 ist das Übersetzungsverhältnis zwischen Drehflügeltürantriebsmotordrehzahl UPM und der Momentanschließkantengeschwindigkeit vₘ und/oder Momentanschließkantenbeschleunigung aₘ der Hauptschließkante 112 näherungsweise bekannt, so dass auch die Energie der Hauptschließkante 112 näherungsweise bekannt ist.

Im Allgemeinen hat der y-Abstand d_{y} einen größeren Einfluss auf die Kinematik als der x-Abstand dₓ. Der x-Abstand dₓ kann grundsätzlich hingegen einfacher gemessen werden.

Vorzugsweise bilden das Drehgebermessmodul 148, das Speichermodul 150 und das Schließkantenbewegungs-Ermittlungsmodul 152 zusammen eine Drehflügelantriebseinrichtungsregelungseinheit 158. Das Drehgebermessmodul 148 stellt gewissermaßen einen Ist-Wert 160 zur Verfügung, wohingegen in dem Speichermodul 150 Soll-Werte 162 abgelegt sind. Das Schließkantenbewegungs-Ermittlungsmodul 152 ermittelt aus dem Ist-Wert 160 und dem Soll-Wert 162 insbesondere näherungsweise die Momentanschließkantengeschwindigkeit vₘ und/oder Momentanschließkantenbeschleunigung aₘ sowie eine auszugebende Stellgröße 164, wie beispielsweise den Motorstrom des Drehflügeltürantriebsmotors 121.

Die weg-/zeitabhängigen Übersetzungsverhältnisse für unterschiedliche Drehflügeltürantriebsmontagearten DMA sind beispielsweise in Form einer Look-Up-Tabelle in dem Speichermodul 150 gespeichert. Jeder Position des Drehflügels 106 bzw. jedem Drehflügeltürantriebsmotordrehwinkel α/Drehflügeltürantriebsmotorlaufzeit T des Drehflügeltürantriebsmotors 122 ist ein Übersetzungsverhältnis zugeordnet. Es ist auch denkbar eine an die in Fig. 1 dargestellten Geschwindigkeiten angepasste Funktion in dem Speichermodul 150 zu speichern.

Damit ist das weg-/zeitabhängige Übersetzungsverhältnis zwischen der Drehflügeltürantriebsmotordrehzahl UPM und der Momentanschließkantengeschwindigkeit vₘ und/oder Momentanschließkantenbeschleunigung aₘ der Hauptschließkante 112 für jede Stellung des Drehflügels 106 zwischen der Offenstellung und der Schließstellung bekannt. Der Nutzer hingegen braucht lediglich die gewählte Drehflügeltürantriebsmontageart DMA auszuwählen und benötigt keine Kenntnisse über die Kinematik des Drehflügeltürantriebs 116.

In einem weiteren Ausführungsbeispiel ist der y-Abstand d_{y} bei der Drehflügeltürantriebsmontageart DMA ebenfalls eingebbar.

Die Drehflügelantriebseinrichtungssteuereinrichtung 122 steuert die Drehflügelantriebseinrichtung 120 derart, dass die Energie der Hauptschließkante 112 näherungsweise unterhalb einer gewählten Energie bleibt.

Eine bevorzugte Steuervorrichtung 154 umfasst die Montagearteingabeeinrichtung 138, die Schließkantenbewegungserfassungseinrichtung 140 und eine Drehflügeltürantriebssteuereinrichtung 156. Die Drehflügeltürantriebssteuereinrichtung 156 ist ausgebildet den Drehflügeltürantrieb 116 zu steuern und umfasst eine Drehflügelantriebseinrichtungssteuereinrichtung 122 zum Steuern der Drehflügelantriebseinrichtung 120.

Nachfolgend werden anhand der Figuren 3 bis 14 unterschiedliche Montagearten erläutert. Die Drehflügeltürantriebsmontageart DMA wird vorzugsweise beim Einbau des Drehflügeltürantriebs 116 programmiert.

In den Figuren 3 und 4 ist der Drehflügeltürantrieb 116 am Sturz der Wand 102 montiert und verfügt über ein ziehendes Gleitgestänge 130. Der Drehflügeltürantrieb 116 ist auf der Bandseite angeordnet. Typische Laibungstiefen betragen bei dieser Montageart zwischen etwa 20 mm und etwa 40 mm. Auch ein Drehflügelüberschlag von etwa 0 mm bis etwa 40 mm ist möglich.

In den Figuren 5 und 6 ist der Drehflügeltürantrieb 116 am Drehflügel 106 montiert und verfügt über ein Gleitgestänge 130. Der Drehflügeltürantrieb 116 ist auf der Bandseite angeordnet. Ein Drehflügelüberschlag bis etwa 50 mm ist möglich.

In den Figuren 7 und 8 ist der Drehflügeltürantrieb 116 am Sturz der Wand 102 montiert und verfügt über ein Gleitgestänge 130. Der Drehflügeltürantrieb 116 ist auf der Gegenbandseite angeordnet. Typische Laibungstiefen betragen bei dieser Montageart zwischen 0 mm und 50 mm, vorzugsweise 20 mm, 30 mm, 40 mm oder 50 mm.

In den Figuren 9 und 10 ist der Drehflügeltürantrieb 116 am Drehflügel 106 montiert und verfügt über ein Scherengestänge 131. Der Drehflügeltürantrieb 116 ist auf der Bandseite angeordnet. Ein Drehflügelüberschlag zwischen etwa 0 mm bis 200 mm ist möglich. Vorzugsweise beträgt der Drehflügelüberschlag 10 mm, 90 mm, 125 mm oder 200 mm.

In den Figuren 11 und 12 ist der Drehflügeltürantrieb 116 am Sturz der Wand 102 montiert und verfügt über ein Scherengestänge 131. Der Drehflügeltürantrieb 116 ist auf der Gegenbandseite angeordnet. Typische Laibungstiefen betragen bei dieser Montageart zwischen 30 mm und 200 mm. Vorzugsweise beträgt die Laibungstiefe 30 mm, 60 mm, 90 mm, 125 mm oder 200 mm.

In den Figuren 13 und 14 ist der Drehflügeltürantrieb 116 am Drehflügel 106 montiert und verfügt über ein Gleitgestänge 130. Der Drehflügeltürantrieb 116 ist auf der Gegenbandseite angeordnet. Die Laibungstiefe beträgt zwischen etwa 0 mm und 50 mm, vorzugsweise 20 mm oder 50 mm.

Bei einem Ausführungsbeispiel werden mehrere, z.B. zwei bis sechs mögliche Montagearten vorgeschlagen, aus denen ausgewählt werden kann. Für jede Montageart wird intern ein vorbestimmter Bereich für den x-Abstand dₓ und den y-Abstand d_{y} angenommen. Den x-Abstand dₓ kann man beispielsweise durch Vorgaben an den Monteur bestimmen; für den y-Abstand d_{y} wird ein Bereich vorgesehen, z.B. 0 mm bis 30mm Laibungstiefe entspricht 70 mm bis 110 mm y-Abstand d_{y} für den Abstand zwischen den Drehpunkten.

Die Norm gibt eine maximale Schlagenergie von 1,69 J vor. Bislang werden nur die Zeiten zum Öffnen und Schließen des Drehflügeltürflügels gemessen und daraus eine Durchschnittsgeschwindigkeit bestimmt. Allerdings kann die Geschwindigkeit im Verlauf des Öffnens/Schließens sich erheblich verändern.

Bei den oben beschriebenen Ausführungsbeispielen wird der vorgegebene Energiewert näherungsweise unterschritten. Dennoch kann ein größtmöglicher Komfort (z.B. schnelle Schließung, sanftes Anfahren und sanftes Abbremsen, dazwischen so schnell wie möglich) erhalten werden. Dies gelingt, beispielsweise aufgrund der Kenntnis der Kinematik. Für jede Drehflügeltürantriebsmontageart DMA kann ein Bereich für den y-Abstand d_{y} ermittelt oder vorgegeben und daraus die Energie abgeschätzt werden.

### Bezugszeichenliste

- 100: Drehflügeltür
- 102: Wand
- 104: Türblatt
- 106: Drehflügel
- 108: Türband
- 110: Hochachse
- 112: Hauptschließkante
- 114: Nebenschließkante
- 116: Drehflügeltürantrieb
- 118: Drehflügeltürantriebsgehäuse
- 120: Drehflügelantriebseinrichtung
- 121: Drehflügelantriebsmotor
- 122: Drehflügelantriebseinrichtungssteuereinrichtung
- 124: Drehflügeltürantriebswelle
- 126: Drehgebersensor
- 128: Stangengetriebe
- 130: Gleitgestänge
- 131: Scherengestänge
- 132: Gleitschiene
- 134: Gleitstange
- 136: Mikrocontroller
- 138: Montagearteingabeeinrichtung
- 140: Schließkantenbewegungserfassungseinrichtung
- 142: Taste
- 144: Schalter
- 146: Drahtlosschnittstelle
- 148: Drehgebermessmodul
- 150: Speichermodul
- 152: Schließkantenbewegungs-Ermittlungsmodul
- 154: Steuervorrichtung
- 156: Drehflügeltürantriebssteuereinrichtung
- 158: Drehflügelantriebseinrichtungsregelungseinheit
- 160: Ist-Wert
- 162: Soll-Werte
- 164: Stellgröße

- DMA: Drehflügeltürantriebsmontageart
- T: Drehflügeltürantriebsmotorlaufzeit
- UPM: Drehflügeltürantriebsmotordrehzahl
- α: Drehflügeltürantriebsmotordrehwinkel

- aₘ: Momentanschließkantenbeschleunigung
- vₘ: Momentanschließkantengeschwindigkeit

- dₓ: x-Abstand
- d_{y}: y-Abstand

## Patentansprüche

1. Drehflügeltürantrieb (116) zum Antreiben eines um eine Hochachse (110) drehbaren Drehflügels (106) einer Drehflügeltür (100) mit einer Drehflügelantriebseinrichtung (120), die zum Antreiben des Drehflügels (106) ausgebildet ist und eine Drehflügeltürantriebswelle (124) sowie ein Stangengetriebe (128) aufweist, das ausgebildet ist, die Drehflügeltürantriebswelle (124) mit dem Drehflügel (106) mechanisch zu verbinden, und mit einer Montagearteingabeeinrichtung (138), die zum Eingeben oder Erfassen einer Drehflügeltürantriebsmontageart (DMA) des Drehflügeltürantriebs (116) ausgebildet ist, **dadurch gekennzeichnet, dass** die Montagearteingabeeinrichtung (138) zum Eingeben oder Erfassen des Abstandes (dₓ, d_{y}) zwischen der Drehflügeltürantriebswelle (124) und der Hochachse (110) ausgebildet ist, wobei der Drehflügeltürantrieb (116) ferner eine Schließkantenbewegungserfassungseinrichtung (140), die zum Ermitteln einer Momentanschließkantengeschwindigkeit (vₘ) und/oder einer Momentanschließkantenbeschleunigung (aₘ) einer Schließkante (112, 114) des Drehflügels (106) auf Basis der gespeicherten Drehflügeltürantriebsmontageart (DMA) ausgebildet ist, und eine Drehflügelantriebseinrichtungssteuereinrichtung (122) zum Steuern der Drehflügelantriebseinrichtung (120) auf Basis der Drehflügeltürantriebsmontageart (DMA) und der ermittelten Momentanschließkantengeschwindigkeit (vₘ) und/oder der ermittelten Momentanschließkantenbeschleunigung (aₘ) umfasst.

2. Drehflügeltürantrieb (116) nach Anspruch 1,
**dadurch gekennzeichnet, dass** die Montagearteingabeeinrichtung (138) ausgebildet ist, aus der eingegebenen oder erfassten Drehflügeltürantriebsmontageart (DMA) einen Wertebereich für den zur Wand senkrechten Abstand (d_{y}) in Durchgangsrichtung der Drehflügeltür zwischen der Drehflügeltürantriebswelle und der Hochachse und/oder die relative Lage einer Drehflügeltürantriebswelle (124) und der Hochachse (110) zu ermitteln.

3. Drehflügeltürantrieb (116) nach einem der vorstehenden Ansprüche, **dadurch gekennzeichnet, dass** in die Montagearteingabeeinrichtung (138) wenigstens zwei Drehflügeltürantriebsmontagearten (DMA) eingebbar sind, die aus der folgenden Gruppe ausgewählt sind:
3.1 Sturzmontage, Gleitgestänge, Bandseite;
3.2 Sturzmontage, Gleitgestänge, Gegenbandseite;
3.3 Sturzmontage, Scherengestänge, Gegenbandseite;
3.4 Drehflügelmontage, Gleitgestänge, Bandseite;
3.5 Drehflügelmontage, Gleitgestänge, Gegenbandseite;
3.6 Drehflügelmontage, Scherengestänge, Bandseite.

4. Drehflügeltürantrieb (116) nach einem der vorstehenden Ansprüche, **dadurch gekennzeichnet, dass** die Montagearteingabeeinrichtung (138) zum Eingeben oder Erfassen wenigstens eines der folgenden Parameter der Drehflügeltürantriebsmontageart (DMA) ausgebildet ist:
4.1 einer Sturzmontageposition oder einer Drehflügelmontageposition und/oder
4.2 einer Laibungstiefe und/oder
4.3 eines Drehflügelüberschlags.

5. Drehflügeltürantrieb (116) nach einem der vorstehenden Ansprüche, **dadurch gekennzeichnet, dass** die Montagearteingabeeinrichtung (138) zum Eingeben der Drehflügeltürantriebsmontageart (DMA) eine oder mehrere Tasten (142) und/oder einen oder mehrere Schalter (144) und/oder eine Drahtlosschnittstelle (146) umfasst.

6. Drehflügeltürantrieb (116) nach einem der Ansprüche 1 bis 5, **dadurch gekennzeichnet, dass** die Schließkantenbewegungserfassungseinrichtung (140) ein Drehgebermessmodul (148) zum Erfassen eines Drehflügeltürantriebsmotordrehwinkels (α) und/oder der Drehflügeltürantriebsmotordrehzahl (UPM) und ein Schließkantenbewegungs-Ermittlungsmodul (152) aufweist, das ausgebildet ist aus dem Drehflügeltürantriebsmotordrehwinkel (α) und/oder der Drehflügeltürantriebsmotordrehzahl (UPM) und der Drehflügeltürantriebsmontageart (DMA) die Momentanschließkantengeschwindigkeit (vₘ) und/oder die Momentanschließkantenbeschleunigung (aₘ) der Schließkante (112, 114) des Drehflügels (106) zu ermitteln.

7. Drehflügeltür (100), **gekennzeichnet durch** einen Drehflügeltürantrieb (116) nach einem der vorstehenden Ansprüche.

## Claims

1. Swing door drive (116) for driving a swing leaf (106) of a swing door (100) rotatable about a vertical axis (110), comprising a swing door drive device (120) configured to drive the swing leaf (106) and having a swing door drive shaft (124) as well as a rod gear (128) configured to mechanically connect the swing door drive shaft (124) to the swing leaf (106), and comprising a mounting type input device (138) configured to input or detect a swing door drive mounting type (DMA) of the swing door drive (116), **characterized in that** the mounting type input device (138) is configured to input or detect the distance (dₓ, d_{y}) between the swing door drive shaft (12) and the vertical axis (110), wherein the swing door drive (116) further comprises a closing edge movement detection device (140) configured to determine an instantaneous closing edge velocity (vₘ) and/or an instantaneous closing edge acceleration (aₘ) of a closing edge (112, 114) of the swing leaf (106) based on the stored swing door drive mounting type (DMA), and a swing door drive device control device (122) to control the swing door drive device (120) based on the swing door drive mounting type (DMA) and the determined instantaneous closing edge velocity (vₘ) and/or the determined instantaneous closing edge acceleration (aₘ).

2. Swing door drive (116) according to claim 1, **characterized in that** the mounting type input device (138) is configured to determine, from the swing door drive mounting type (DMA) that has been input or detected, a range of values for the distance (d_{y}) perpendicular to the wall in the passing direction of the swing door between the swing door drive shaft and the vertical axis and/or the relative position of a swing door drive shaft (124) and the vertical axis (110).

3. Swing door drive (116) according to any one of the preceding claims, **characterized in that** at least two swing door drive mounting types (DMA) selected from the following group can be input to the mounting type input device (138):
3.1 lintel mounting, sliding linkage, hinge side;
3.2 lintel mounting, sliding linkage, counter hinge side;
3.3 lintel mounting, scissors linkage, counter hinge side;
3.4 swing leaf mounting, sliding linkage, hinge side;
3.5 swing leaf mounting, sliding linkage, counter hinge side;
3.6 swing leaf mounting, scissors linkage, hinge side.

4. Swing door drive (116) according to any one of the preceding claims, **characterized in that** the mounting type input device (138) is configured to input or determine at least one of the following parameters of the swing door drive mounting type (DMA):
4.1 a lintel mounting position or a swing leaf mounting position and/or
4.2 an embrasure depth and/or
4.3 a swing leaf overlap.

5. Swing door drive (116) according to any one of the preceding claims, **characterized in that** for inputting the door drive mounting type (DMA), said mounting type input device (138) comprises one or more keys (142) and/or one or more switches (144) and/or a wireless interface (146).

6. Swing door drive (116) according to any one of claim 1 to 5, **characterized in that** closing edge movement detection device (140) includes a rotary encoder measuring module (148) to determine a swing door drive motor rotation angle (α) and/or the swing door drive motor speed (UPM), and a determination module (152) to determine, from
the swing door drive motor rotation angle (α) and/or
the swing door drive motor speed (UPM) and
the swing door drive mounting type (DMA),
the instantaneous closing edge velocity (vₘ) and/or
the instantaneous closing edge acceleration (aₘ) of the closing edge (112, 114) of the swing leaf (106).

7. Swing door (100), **characterized by** a swing door drive (116) according to any one of the preceding claims.

## Revendications

1. Actionneur de porte pivotante (116) pour entraîner un battant pivotant (106) d'une porte pivotante (100) pouvant tourner autour d'un axe vertical (110), comprenant un dispositif d'entraînement de porte pivotante (120) configuré pour entraîner le battant pivotant (106) et ayant un arbre d'entraînement de porte pivotante (124) ainsi qu'une tringlerie (128) configurée pour relier mécaniquement l'arbre d'entraînement de porte pivotante (124) au battant pivotant (106), et comprenant un dispositif d'entrée de type de montage (138) configuré pour entrer ou détecter un type de montage d'actionneur de porte pivotante (DMA) de l'actionneur de porte pivotante (116), **caractérisé en ce que** le dispositif d'entrée de type de montage (138) est configuré pour entrer ou détecter la distance (dₓ, d_{y}) entre l'arbre d'entraînement de porte pivotante (124) et l'axe vertical (110), dans lequel l'actionneur de porte pivotante (116) comprend en outre un dispositif de détection de mouvement de bord de fermeture (140) configuré pour déterminer une vitesse instantanée de bord de fermeture (vₘ) et/ou une accélération instantanée de bord de fermeture (aₘ) d'un bord de fermeture (112, 114) du battant pivotant (106) en fonction du type de montage d'actionneur de porte pivotante (DMA) stocké, et un dispositif de commande d'actionneur de porte pivotante (122) pour commander le dispositif d'entraînement de porte pivotante (120) en fonction du type de montage d'actionneur de porte pivotante (DMA) stocké et de la vitesse instantanée déterminée du bord de fermeture (vₘ) et/ou de l'accélération instantanée déterminée du bord de fermeture (aₘ).

2. Actionneur de porte pivotante (116) selon la revendication 1, **caractérisé en ce que** le dispositif d'entrée de type de montage (138) est configuré pour déterminer, à partir du type de montage d'actionneur de porte pivotante (DMA) qui a été entré ou détecté, une plage de valeurs pour la distance (d_{y}) perpendiculaire à la paroi dans la direction de passage de la porte pivotante entre l'arbre d'entraînement de porte pivotante et l'axe vertical et/ou la position relative d'un arbre d'entraînement de porte pivotante (124) et de l'axe vertical (110).

3. Actionneur de porte pivotante (116) selon l'une quelconque des revendications précédentes, **caractérisé en ce qu'**au moins deux types de montage d'actionneur de porte pivotante (DMA) sélectionnés dans le groupe suivant peuvent être entrés dans le dispositif d'entrée de type de montage (138):
3.1 montage linteau, tringlerie coulissante, côté charnière;
3.2 montage linteau, tringlerie coulissante, côté opposé à charnière;
3.3 montage linteau, tringlerie à ciseaux, côté opposé à charnière;
3.4 montage vantail pivotant, tringlerie coulissante, côté charnière;
3.5 montage vantail pivotant, tringlerie coulissante, côté opposé à charnière;
3.6 montage vantail pivotant, tringlerie en ciseaux, côté charnière.

4. Actionneur de porte pivotante (116) selon l'une quelconque des revendications précédentes, **caractérisé en ce que** le dispositif d'entrée de type de montage (138) est configuré pour entrer ou déterminer au moins un des paramètres suivants du type de montage d'actionneur de porte pivotante (DMA):
4.1 une position de montage sur le linteau ou une position de montage sur le vantail pivotant et/ou
4.2 une profondeur d'embrassement et/ou
4.3 un chevauchement des ailes.

5. Actionneur de porte pivotante (116) selon l'une quelconque des revendications précédentes, **caractérisé en ce que** pour entrer le type de montage d'actionneur de porte pivotante (DMA), ledit dispositif d'entrée du type de montage (138) comprend une ou plusieurs touches (142) et/ou un ou plusieurs interrupteurs (144) et/ou une interface sans fil (146).

6. Actionneur de porte pivotante (116) selon l'une quelconque des revendications 1 à 5, **caractérisé en ce que** le dispositif de détection de mouvement de bord de fermeture (140) comprend un module de mesure de codeur rotatif (148) pour déterminer un angle de rotation du moteur d'entraînement de porte pivotante (α) et/ou la vitesse de moteur d'entraînement de porte pivotante (UPM), et un module de détermination (152) pour déterminer, à partir de
l'angle de rotation du moteur d'entraînement de la porte battante (α) et/ou la vitesse moteur d'entraînement de porte pivotante (UPM) et
le type de montage d'actionneur de porte pivotante (DMA),
la vitesse instantanée de bord de fermeture (vₘ) et/ou
l'accélération instantanée de bord de fermeture (aₘ) du bord de fermeture (112, 114) du vantail pivotant (106).

7. Porte pivotante (100), **caractérisée par** un Actionneur de porte pivotante (116) selon l'une quelconque des revendications précédentes.
